# EUROPÄISCHE PATENTSCHRIFT

(11) **EP 0 058 224 B1**
(45) Veröffentlichungstag und Bekanntmachung des Hinweises auf die Patenterteilung: **18.07.1984**
(21) Anmeldenummer: 81106313.0
(22) Anmeldetag: 13.08.1981
(51) Int. Cl.: B65D 75/36

(54) **Verkaufspackung**
Consumer package
Emballage de vente

(30) Priorität: 16.02.1981 DE 3105545
(43) Veröffentlichungstag der Anmeldung: 25.08.1982
(73) Patentinhaber: REFEKA Werbemittel GmbH, D-8011 Kirchheim bei München (DE)
(72) Erfinder: Nordmeier, Manfred, D-8019 Ebersberg (DE)
(74) Vertreter: Strohschänk, Heinz, Dipl.-Ing.

## Beschreibung

Die Erfindung bezieht sich auf eine Verkaufspackung gemäß der Gattung des Patentanspruchs 1.

Solche, durch die US-A-3 303 930 vorbekannten Verkaufspackungen weisen gegenüber kleineren und insbesondere vollständig aus Kunststoff hergestellten Verkaufspackungen mehrere Vorteile auf:
1. Sie lassen sich aufgrund des billigeren Materials kostengünstig so groß herstellen, daß die insbesondere bei einer Auslegung in Selbstbedienungsläden bestehende Diebstahlsgefahr (durch ein unbeobachtetes Entnehmen und Einstecken der Verkaufspackung) verringert wird.
2. Sie sind insbesondere bei einer kleineren Auflage wirtschaftlicher und billiger als die früher üblichen Kunststoff-Spritzgußbehälter herstellbar.
3. Sie bieten mit ihrer dem Klarsichtbehälter abgelegenen Hälfte eine günstige Werbe-und Informationsfläche.
4. Nach Entnahme des Verkaufsgutes bilden sie einen umweltfreundlichen Abfall.
5. Ein Zugang zum Inhalt der Verpackung ist nur unter einer gleichzeitigen Beschädigung der Originalverpackung möglich, womit die Gewähr gegeben ist, daß die unbeschädigte gefüllte Packung stets nur die ursprünglich verpackten Originalteile enthalten kann.
6. Der mit seinem Flanschrand sicher zwischen den beiden Kartonschichten der Kartonkarte festgehaltene Klarsichtbehälter kann auch zur Aufnahme verhältnismäßig schwerer und größerer Gegenstände, wie z. B. zur Aufnahme von Zündkerzen, verwendet werden, ohne daß selbst bei Verwendung des üblichen, verhältnismäßig dünnwandigen - Pappmaterials einer Kartonkarte ein selbsttätiges Aufreißen der gefüllten Verpackung befürchtet zu werden braucht.

Nachteilig ist bei den vorgenannten bekannten Verpackungen jedoch noch, daß ein erster Zugang zu ihrem Inhalt nur durch ein Zetrennen der Kartonkarte in zwei Hälften möglich ist, wonach der Klarsichtbehälter im Falle der Weiterverwendung nach einer lediglich teilweisen Entleerung in der zugeordneten Hälfte der Kartonkarte nur noch unzureichend festgehalten werden kann und leicht aus der ihn wieder aufnehmenden Hälfte der Kartonkarte herausrutschen kann. Auch die Aufbewahrung der einmal aufgebrochenen Verpackung bereitet Schwierigkeiten, da gerade die andere, in der Regel mit einem Loch versehene Hälfte der Kartonkarte nicht mehr zu einem Wiederaufhängen der teilweise entleerten Verpackung zur Verfügung steht. Der Erfindung liegt die Aufgabe zugrunde, die Verkaufspackung gemäß der Gattung des Patentanspruchs 1 so zu vervollkommnen, daß trotz der Verhinderung eines ersten Zuganges zum Verpackungsinhalt ohne eine bleibende Beschä digung der Verpackung eine günstige Weiterverwendung der Verpackung zur Aufbewahrung von Anteilen seines ursprünglichen Inhalts ermöglicht wird.

Die gestellte Aufgabe ist erfindungsgemäß. ausgehend von der Verkaufspackung gemäß der Gattung des Patentanspruchs 1 durch die in dessen kennzeichnendem Teil wiedergegebenen Merkmale gelöst.

Eine so ausgebildete Verkaufspackung; die in der bisher üblichen Weise durch einfaches Ankleben der hinteren Kartonschicht an die vom gefüllten Klarsichtbehälter durchsetzte vordere Kartonschicht verkaufsbereit verschlossen werden kann, kann in ebenso einfacher Weise geöffnet werden, indem die der einen, den Klarsichtbehälter aufnehmenden einen Hälfte abgelegene andere Hälfte der Kartonkarte entlang der zwischen den beiden Hälften verlaufenden Falzkante nach der dem Klarsichtbehälter bzw. der von demselben durchsetzten vorderen Karton schicht abgelegenen Seite um etwa 90" abgeknickt wird, wodurch die vordere Kartonschicht an der Stelle ihrer beiden Bruchkanten in zwei Hälften zerreißt und die beiden Ansätze der hinteren Kartonschicht dafür sorgen, daß die abge knickte andere Hälfte der Kartonkarte und von deren einer Hälfte die hintere Kartonschicht an der Bruchstelle gegenüber der zugeordneten vorderen Kartonschicht derart angehoben wer den, daß dadurch der in diesem Bereich verlaufende Teil des Flanschrandes- des Klarsichtbehälters aus dem benachbarten Bereich der anderen Hälfte der Kartonkarte in seine gestreckte Lage herausspringt, bei der er aus der durch das Aufreißen der vorgenannten Bruchkanten gebildeten Öffnung frei herausragt..Daraufhin kann der Klarsichtbehälter von seinem nunmehr quer zur Kartonkarte vorstehenden Teil des Flanschrandes einfach aus der einen Hälfte der Kartonkarte herausgezogen werden. Wird die den Klar sichtbehälter aufnehmende eine Hälfte der Kar tonkarte während der Entnahme des Klarsichtbehälters so waagerecht gehalten, daß der Be hälter mit seinem Bodenteil nach unten weist; dann wird damit zugleich die Gefahr eines Her ausfallens von Teilen des Behälterinhaltes aus geschlossen.

Sofern zunächst nur ein Teil des Inhaltes der Verkaufspackung entnommen werden soll, kann der nur teilweise entleerte Klatsichtbehälter auch einfach wieder in die eine Hälfte der Kartonkarte eingeschoben werden, woraufhin der restliche Inhalt in nahezu gleicher Weise wie in der noch unangebrochenen Verkaufspackung aufbewahrt werden kann.

Vorteilhafte Ausgestaltungen der Erfindung sind in den Unteransprüchen gekennzeichnet. Ähnliche Verkaufspackungen einer von der Gattung des Patentanspruchs 1 abweichende Gestaltung sind beispielsweise durch die DE-U 7 810 653, die DEA 2 106 915, die GB-A-1 407 597 und die DD-A-68185 vorbekannt. Keine dieser weiteren Verkaufspackungen ermöglicht jedoch die Summe der vorgenannten Vorteile des Gegenstandes der vorliegenden Erfindung. Auch sind die konstruktiven Gestaltungen vom Gegenstand der vorliegenden Erfindung so unterschiedlich, daß die nunmehrige Erfindung durch diesen Stand der Technik auch nicht nahegelegt werden konnte.

In der Zeichnung ist die Erfindung beispielsweise veranschaulicht; es zeigen
Fig. 1 und 2 die verkaufsfertig geschlossene Verkaufspackung jeweils in einer Vorder- und einer Seitenansicht;
Fig. 3 einen Klarsichtbehälter der Verkaufspackung in einer Draufsicht;
Fig.4 den eine zweischichtige Kartonkarte derselben Verkaufspackung bildenden Kartonzuschnitt in einer Draufsicht auf dessen die beiden Außenflächen der fertigen Kartonkarte bildende Seite (mit in eine Ausnehmung der vorderen Kartonschicht eingesetztem Klarsichtbehälter);
Fig. 5 den Kartonzuschnitt gemäß Fig. 4 in einem Querschnitt nach der Linie V-V der Fig. 4;
Fig. 6 eine der Fig. 2 entsprechende Seitenansicht der in ihre Öffnungsstellung verbrachten Verkaufspackung (bei noch nicht entnommenem Klarsichtbehälter).

Die in den Fig. 1 und 2 dargestellte Verkaufspackung ist aus einem in den Fig. 4 und 5 dargestellten Kartonzuschnitt 1 und einem in Fig. 3 dargestellten Klarsichtbehälter 2 hergestellt. Der an der fertigen Verkaufspackung eine zweischichtig zusammengeklebte Kartonkarte 3 bildende Kartonzuschnitt 1 nimmt zunächst eine etwa quadratische Fläche ein und bildet somit beiderseits einer entlang einer Längsmitiellinie verlaufenden Falzlinie 4 einerseits (gemäß Fig. 4 links) eine vordere Kartonschicht-5 und andererseits eine hintere Kartonschicht 6. Die vordere Kartonschicht 5 weist (gemäß Fig.4) in der unteren Hälfte der Kartonkarte 3 eine der Behältergröße entsprechende rechteckige Ausnehmung 8 auf, deren oberer Rand 9 etwa in der Mitte der Kartonschicht 5 quer zu derselben verläuft, so daß auch der der anderen Hälfte 10 (vgl. Fig. 1) der Kartonkarte 3 zugekehrte Rand 11 des in die Ausnehmung 8 eingesetzten Klarsichtbehälters 2 quer zur Kartonschicht 5 - und damit gemäß den Fig. 1 und 2 an der fertigen Verkaufspackung zugleich quer zur zweischichtigen Kartonkarte 3 -- verläuft. Der aus der Ausnehmung 8 der Kartonschicht 5 herausragende Behälter 2 hintergreift im übrigen mit einem Flanschrand 2a die Kartonschicht 5 und ist dadurch an der Kartonkarte 3 zwischen deren beiden Kartonschichten 5 und 6 festgehalten.

Wie insbesondere aus den Fig. 1 und 4 ersichtlich ist, ist der Rand 9 der Ausnehmung 8 beiderseits als perforierte Bruchkante 11b a bzw. 11b bis zum zugeordneten Seitenrand 3a bzw. 3b (vgl. Fig. 1) der Kartonkarte 3 verlängert. Dabei geht aus Fig. 4 weiterhin hervor, daß die hintere Kartonschicht 6 an der Stelle des bei der gemäß Fig. 1 zusammengeklebten Kartonkarte 3 der anderen Hälfte 10 derselben zugekehrten Randes 9 der Ausnehmung 8 eine Falzkante 12 aufweist. Im übrigen weist die hintere Kartonschicht 6 beiderseits der Falzkante 12 je einen in die eine Hälfte 7 (vgl. auch Fig. 1) der Kartonkarte 3 hineinragenden und bis zum zugeordneten Seitenrand 3a bzw. 3b reichenden ausgestanzten Ansatz 13a bzw. 13b auf, dessen Länge etwas kürzer als seine Breite ist.

Schließlich weist die Kartonkarte 3 im Bereich der freien Stirnkante 14 ihrer anderen (gemäß Fig. 1 oberen) Hälfte 10 in üblicher Weise ein Eurolangloch 15 auf, mit welchem die gefüllte Verkaufspackung in bekannter Weise gemeinsam mit weiteren Verkaufspackungen auf eine (nicht dargestellte) Tragstange aufgereiht werden kann.

Zur Bildung der zweischichtigen Kartonkarte 3 sind die beiden in Fig. 4 mit ihren Außenseiten sichtbaren Kartonschichten 5 und 6 auf ihrer Rückseite entlang einer Anzahl von (in Fig. 1 gestrichelt angedeuteten) Klebeflächen 16 miteinander verbunden, die der Kartonkarte 3 insbesondere (gemäß Fig. 1) beiderseits und unterhalb der Ausnehmung 8 und auch um das Euro- langloch 15 herum einen festen Zusammenhalt verleihen, im übrigen aber den Klarsichtbehälter 2 nebst seinem Flanschrand 2a frei lassen.

Das Verkleben der beiden Kartonschichten 5 und 6 erfolgt erst, nachdem der gefüllte Klarsichtbehälter 2 in der aus den Fig. 4 und 5 ersichtlichen Weise in die Ausnehmung 8 der vorderen Kartonschicht 5 eingesetzt wurde, so daß er mit dem darin aufgenommenen Verkaufsgut in der anschließend zusammengeklebten Kartonkarte 3 zuverlässig eingeschlossen und auch nicht ohne ein zumindest teilweises Aufreißen der Verpackung zugänglich ist. Ein Kaufinteressent hat damit die Gewähr, daß er in einer unaufgebrochenen Verkaufspackung das darauf angezeigte originale Verkaufsgut erhält.

Zum Entnehmen eines im Klarsichtbehälter 2 aufgenommenen Verkaufsgegenstandes, z. B. einer (nicht dargestellten) Zündkerze, wird die Verkaufspackung zunächst vorteilhaft so waagerecht gehalten, wie es aus Fig. 6 ersichtlich ist. Daraufhin wird die andere, gemäß Fig. 1 obere Hälfte 10 der Kartonkarte 3 gegenüber der den Klarsichtbehälter 2 aufnehmenden Hälfte 7 um etwa 90° nach oben abgeknickt, wodurch die vordere Kartonschicht 5 an der Stelle der beiden Bruchkanten 11 a und 11b in zwei Hälften zerreißt und die beiden Ansätze 13a und 13b dafür sorgen, daß die abgeknickte Hälfte 10 und von der anderen Hälfte 7 der Kartonkarte 3 die hintere Kartonschicht 6 an der Bruchstelle gegenüber dem zur unteren, gemäß Fig. 6 waagerechten Hälfte 7 der Kartonkarte 3 gehörigen Teil der vorderen Kartonschicht 5 derart angehoben werden, daß dadurch der in diesem Bereich verlaufende Teil des Flanschrandes 2a des Klarsichtbehälters 2 aus dem benachbarten Bereich der oberen Hälfte 10 der Kartonkarte 3 in seine aus Fig- 6 ersichtliche gestreckte Lage herausspringt, bei der er aus der durch das Aufreißen der Bruchkanten 11a, 11b gebildeten Öffnung (gemäß Fig. 6) frei nach links herausragt.

Damit ist allein durch das beschriebene Abknicken der oberen Hälfte 10 der Kartonkarte 3 gegenüber deren unterer Hälfte 7 ein einfacher Zugang zum Klarsichtbehälter 2 geschaffen, der nunmehr lediglich noch an seinem vorstehenden Flanschrand 2a erfaßt und aus der Hälfte 7 der Kartonkarte 3 in Richtung des Pfeiles in Fig. 6 herausgezogen zu werden braucht. Sofern die in Fig. 6 dargestellte waagerechte Lage der einen Hälfte 7 der Kartonkarte 3 inzwischen nicht verändert wurde, braucht auch kein Herausfallen eines im Klarsichtbehälter 2 aufgenommenen Gegenstandes, beispielsweise einer Zündkerze, befürchtet zu werden.

Sofern nur ein Teil des im Klarsichtbehälter 2 aufgenommenen Verkaufsgutes entnommen werden soll, kann der Klarsichtbehälter 2 anschließend einfach wieder in die untere Hälfte 7 der Kartonkarte 3 hineingeschoben und daraufhin die obere Hälfte 10 wieder in die Ebene der unteren Hälfte 7 zurückgeschwenkt werden. Wenn durch eine solche Handhabung auch der ursprüngliche Originalverschluß nicht mehr erzielt werden kann, was in den meisten Fällen auch nicht erwünscht ist, so reicht der erneute Verschluß des wieder in der Kartonkarte 3 aufgenommenen Klarsichtbehälters 2 doch zu einer zuverlässigen Aufbewahrung des restlichen Verkaufsgutes aus, auch wenn die Verkaufspackung erneut mittels ihres Eurolangloches 15 irgendwo aufgehängt werden sollte.

Bei dem dargestellten Ausführungsbeispiel besteht der Klarsichtbehälter aus einem verhältnismäßig dünnen, auf die aufzunehmenden Zündkerzen aufgeblisterten Material, wodurch gewährleistet wird, daß sich die verhältnismäßig schweren Zündkerzen während des Versandes oder eines sonstigen Transportes der Verkaufspackung nicht gegenseitig verlagern und dieselbe dadurch, etwa im Verlaufe einer längeren Schüttelbeanspruchung, beschädigen können. Selbstverständlich könnte der Klarsichtbehälter 2 aber auch irgendeine andere geeignete Formgebung aufweisen und beispielsweise auch aus einem steiferen Material bestehen.

Während die beiden Ansätze 13a und 13b bei dem beschriebenen Ausführungsbeispiel gegenüber ihrer Breite etwas kürzer sind, kann ihre Länge auch höchstens ihrer Breite oder mindestens ihrer halben Breite entsprechen. Die Wahl der richtigen Länge ergibt sich einerseits aus ihrer tatsächlichen Breite an der Kartonkarte und andererseits aus der Stärke und Steifheit des verwendeten Kartonmaterials in der Weise, daß ihre aus Fig. 6 ersichtliche Stützfunktion im Sinne einer Auseinanderspreizung der an den Bruchkanten 11 a und 11 b auseinandergerissenen beiden Teile der vorderen Kartonschicht 5 hinreichend erfüllt wird, damit in der aus Fig. 6 ersichtlichen Weise der an dieser Stelle befindliche Flanschrand 2a des Klarsichtbehälters 2 zuverlässig aus der nach oben abgeknickten Hälfte 10 der Kartonkarte 3 herausrutschen und in seine gestreckte Lage zurückfedern kann.

## Patentansprüche

1. Verkaufspackung, die aus einer etwa rechteckigen, zweischichtig zusammengeklebten Kar tonkarte (3) mit einem im Bereich deren einer Hälfte (7) angeordneten und als Aufnahmeraum für das Verkaufsgut dienenden Klarsichtbehälter (2) aus Kunststoff besteht, der mit seinem rechteckigen Bodenteil aus einer der Behältergröße entsprechenden Ausnehmung (8) der vorderen Kartonschicht (5) vorn herausragt und mit einem nach außen abgewinkelten Flanschrand (2a) den Rand der Ausnehmung. (8) hintergreift und an seiner Öffnung durch die hintere Kartonschicht (6) abgeschlossen ist, wobei die zwischen den Kartonschichten (5, 6) befindliche Klebeverbindung den Klarsichtbehälter (2) frei läßt und die der anderen Hälfte (10) der Kartonkarte (3) zuge kehrte Seitenkante (11) des Klarsichtbehälters (2) quer zur Kartonkarte (3) verläuft und die zugeordnete Seitenkante (9) der Ausnehmung (8.) der vorderen Kartonschicht (5) beiderseits als perforierte Bruchkante (11a bzw. 11b) jeweils bis zum zugeordneten Seitenrand (3a bzw. 3b) der Kartonkarte (3) verlängert ist, und wobei die hin tere Kartonschicht (6) im Bereich der der anderen Hälfte (10) der Kartonkarte (3) zugekehrten Seitenkante (9) der Ausnehmung (8) zur Schaf fung eines erleichterten Zuganges zum Aufnah meraum Querschnittsschwächungen aufweist, dadurch gekennzeichnet, daß die Querschnitts schwächung in der hinteren Kartonschicht (6) entlang der der anderen Hälfte (10) der Karton karte (3) zugekehrten Seitenkante (9) der Ausnehmung (8) verläuft und als Falzkante (12) ausgebildet ist, an die in der Verlängerung der Sei tenkante (9) beiderseits je ein in die eine Hälfte (7) der Kartonkarte (3) hineinragender und in seiner Breite bis zum zugeordneten Seitenrand (3a bzw. 3b) reichender ausgestanzter Ansatz (13a bzw. 13b) anschließt, dessen Länge höchstens seiner Breite gleicht.

2. Verkaufspackung nach Anspruch 1, dadurch gekennzeichnet, daß die Länge der beiden An sätze (13a, 13b) jeweils kürzer als deren Breite ist, mindestens aber deren halber Breite ent spricht.

3. Verkaufspackung nach Anspruch 1 oder 2, dadurch gekennzeichnet, daß beide Kartonschichten (5, 6) aus einem gemeinsamen Zuschnitt (1) aufgefaltet sind, der entlang seiner zwischen den beiden Kartonschichten (5, 6) verlaufenden Längsmittellinie eine Falzkante (4) aufweist.

4. Verkaufspackung nach einem der vorherge henden Ansprüche, dadurch gekennzeichnet, daß die Kartonkarte (3) ein sogen. Euro-Langloch (15) im Bereich der freien Stirnkante (14) ihrer anderen Hälfte (10) aufweist.

## Claims

1. A consumer package which comprises a substantially rectangular carboard card (3) which is stuck together in a double-ply configuration, with a transparent container (2) of plastics material, which is arranged in the region of one half (7) of the cardboard card and which provides a space for accommodating the article for sale, said container having a rectangular end portion which projects.forwardly out of an opening (8) in the front cardboard ply (5), which corresponds to the size of the container, and having an outwardly bent flange edge protion (2a) which engages behind the edge portion of the opening (8), the container being closed at its opening by the rear cardboard ply (6), wherein the adhesive join between the cardbord plies (5, 6) leaves the transparent container (2) free and the side edge (11) of the transparent container (2), which ist towards the other half (10) of the cardboard card (3), extends transversely with respect to the cardboard card (3) and the associated side edge (9) of the opening (8) in the front cardboard ply (5) is extended on both sides in the form of a perforated breakage edge (11 a and 11 b -respectively) as far as the associated side edge (3a and 3b) respectively of the cardboard card (3), and wherein the rear cardboard ply (6) has weakenings in its cross-section in the region of the side edge (9) of the opening (8), which is towards the other half (10) of the cardboard card (3), to provide easier access to the space accommodating the article for sale, characterised in that the weakening in the cross-section of the rear cardboard ply (6) extends along the side edge (9) of the opening (8), which is towards the other half (10) of the cardboard card (3), and is formed as a fold edge (12) which is adjoined on both sides, in such a way as to extend in line with the edge (9), by a respective punched-out projection portion (13a and 13b respectively) which projects into one half (7) of the cardboard card (3) and which extends in regard to its width as far as the associated side edge (3a and 3b respectively), the length of said portion (13a, 13b) being at most equal to its width.

2. A consumer package according to claim 1 characterised in that the length of each of the two projection portions (13a, 13b) is shorter than the width thereof but corresponds at least to half the width thereof.

3. A consumer package according to claim 1 or claim 2 characterised in that both cardboard plies (5, 6) are folded up from a common blank (1) which has a fold edge (4) along. its longitudinal centre line which extends between the two cardboard plies (5,6).

4. A consumer package according to one of the preceding claims characterised in that the cardboard card (3) has a so-called Euro-slot (15) in the region of the free end edge (14) of its other half (10).

## Revendications

1. Emballage de vente constitué par une carte en carton (3) approximativement rectangulaire en deux couches collées ensemble et par un récipient transparent en matière plastique (2) disposé dans la région d'une première moitié (7) de la carte et servant d'espance de logement pour la marchandise, faisant saillie vers l'avant par sa partie de fond rectangulaire hors d'un évidement (8) de la couche de carton avant (5) correspondant à la dimension du récipient et dont un bord en collerette (2a) replié vers l'extérieur passe derrière le bord de l'évi-lement (8) et dont l'ouverture est obturée par la couche de carton arrière (6), le joint de colle situé entre les couches de carton (5, 6) laissant libre le récipient transparent (2) et le bord latéral (11) du récipient transparent (2) tourné vers la seconde moitié (10) de la carte (3) s'étendant transversalement à la carte (3) et le bord latéral associé (9) de l'évidement (8) de la couche de carton avant (5) étant prolongé de chaque côté en un bord de rupture perforé (11a) ou (11b) jusqu'au bord latéral associé (3a) ou (3b) de la carte (3), et la couche de carton arriére (6) présentant dans la zone du bord latéral (9) de l'évidement (8) tournée vers la sé- conde moitié (10) de la carte (3) des réductions de section transversale pour créer un accès facilité à l'espace de logement, caractérisé en ce que l'affaiblissement de section transversale de la couche de carton arrière (6) s'étend le long du bord latéral (9) de l'videment (8) tourné vers la seconde moitié (10) de la carte (3) et est conformé en un bord de pliage (12) auquel se raccorde, de chaque côté, dans le prolongement- du bord latéral (9), un appendice découpé (13a ou 13b) faisant saillie dans la première moitié (7) de la carte (3) et atteignant par sa largeur le bord latéral associé (3a ou 3b), et dont la longueur est au plus égale à sa largeur.

2. Emballage de vente selon la refendication 1, caractérisé en ce que la longueur de chacun des appendices (13a, 13b) est inférieure à sa largeur mais correspond au moins à sa demi-largeur.

3. Emballage de vente selon la revendication 1 ou 2, caractérisé en ce que les deux couches de carton (5, 6) sont obtenues en pliant sur elles- mêmes une pièce découpée commune (1), qui présente un bord de pliage (4) selon sa ligne médiane longitudinale s'étendant entre les deux couches de carton (5,6).

4. Emballage de vente selon l'une des revendications précédentes, caractérisé en ce que la carte (3) présente un trou allongé dit »Euro« (15) dans la région du bord libre (14) de sa seconde moitié (10).
